# EUROPÄISCHE PATENTSCHRIFT

(11) **EP 2 710 296 B1**
(45) Veröffentlichungstag und Bekanntmachung des Hinweises auf die Patenterteilung: **07.12.2016**
(21) Anmeldenummer: 12723112.4
(22) Anmeldetag: 16.05.2012
(51) Int. Cl.: F21V 33/00, F21V 19/00, D06F 39/00, D06F 58/20, F21Y 115/10

(54) **BELEUCHTUNG FÜR EIN HAUSGERÄT**
LIGHTING UNIT FOR A HOUSEHOLD APPLIANCE
ÉCLAIRAGE POUR UN APPAREIL ÉLECTROMÉNAGER

(30) Priorität: 19.05.2011 DE 102011102078
(43) Veröffentlichungstag der Anmeldung: 26.03.2014
(73) Patentinhaber: Marquardt Mechatronik GmbH, 78604 Rietheim-Weilheim (DE)
(72) Erfinder: KIZELE, Rainer, 78532 Tuttlingen (DE); MÜLLER, Heinrich, 78532 Tuttlingen (DE); MOOSMANN, Wolfgang, 77709 Wolfach (DE); WERHAN, Björn, 78176 Blumberg (DE)
(74) Vertreter: Otten, Roth, Dobler & Partner mbB Patentanwälte
(86) Internationale Anmeldenummer: PCT/EP2012/002114
(87) Internationale Veröffentlichungsnummer: WO 2012/156088

(56) Entgegenhaltungen:
- EP-A1- 1 048 775
- EP-A1- 1 918 448
- WO-A2-2007/021082
- DE-A1-102004 062 583
- US-A1- 2005 180 157
- US-A1- 2006 141 851
- US-A1- 2008 130 275
- US-A1- 2010 091 494

## Beschreibung

Die Erfindung betrifft eine Beleuchtung nach dem Oberbegriff des Patentanspruchs 1.

Solche Beleuchtungen finden insbesondere als LED-Beleuchtungen im Hausgerätebereich, zum Beispiel in Waschmaschinen und Wäschetrocknern, Geschirrspülern usw., Verwendung. Und zwar werden diese insbesondere zur Beleuchtung für den Arbeitsraum im Hausgerät, also beispielsweise als Trommelbeleuchtung in Hausgeräten, eingesetzt.

Eine derartige für die Trommel einer Waschmaschine, eines Wäschetrockners o. dgl. geeignete Beleuchtung weist eine Leiterplatte sowie einen Sockel für die Aufnahme der Leiterplatte auf. Auf der Leiterplatte ist ein Leuchtmittel angeordnet. Es hat sich herausgestellt, dass Probleme bei der Anführung der vom Leuchtmittel erzeugten Wärme auftreten können. Dies beeinträchtigt wiederum die Lebensdauer der Beleuchtung.

Aus der WO 2007/021082 A2 ist eine Beleuchtung für eine Waschmaschine bekannt, bei der die Leiterplatte an einem Halteteil angeordnet ist, wodurch ein Wärmeleitkontakt zwischen der Leiterplatte und dem Halteteil geschaffen ist. Das Halteteil ist seinerseits am Sockel befestigt, und zwar durch Einklemmen am Sockel, so dass ein Wärmeübergang vom Halteteil zum Sockel geschaffen ist.

Weitere Beleuchtungen für eine Waschmaschine sind in der EP 1048 775 A1 und der EP 1 918 448 A1 gezeigt. Schließlich ist in der US 2010/091494 A1 eine Beleuchtung für ein Geländer sowie in der DE 10 2004 062 583 A1 eine Leuchte für ein Kraftfahrzeug beschrieben.

Weiterhin ist für Beleuchtungs-Anwendungen aus der US 2006/141851 A1 eine LED-Beleuchtung bekannt, bei der das Halteteil eine Tasche aufweist, in die die Leiterplatte zur Befestigung eingesteckt ist. Das Halteteil dient gleichzeitig der Zuführung der elektrischen Spannung für das Leuchtmittel. Hierzu ist die Leiterplatte an der Tasche elektrisch kontaktiert. US 2006/141851 offenbart eine Beleuchtung gemäß dem Oberbegriff des Anspruchs 1.

Der Erfindung liegt die Aufgabe zugrunde, die Beleuchtung derart weiterzuentwickeln, dass eine verbesserte Wärmeabfuhr vom Leuchtmittel erzielt ist.

Insbesondere soll ausgehend von der bekannten LED-Trommelbeleuchtung ein Konzept entwickelt werden, das im wesentlichen die folgenden Nachteile vermeidet:
- Verbesserung der Entwärmung der LED, damit diese mit höheren Stromstärken betrieben werden kann, womit wiederum die Lichtausbeute erhöht werden kann.
- Vermeidung der bisher eingesetzten relativ teueren Leiterplatte mit extra dicker Kupferbeschichtung.
- Beibehaltung von kompakten Abmessungen für die Beleuchtung.

Diese Aufgabe wird bei einer gattungsgemäßen Beleuchtung durch die kennzeichnenden Merkmale des Anspruchs 1 gelöst.

Bei der erfindungsgemäßen Beleuchtung umfasst das Halteteil ein längliches Stabelement. An dem einen Ende des Stabelements ist die Tasche und an dem anderen Ende des Stabelements ein Steck- und/oder Lötanschluss angeformt. Die Länge des Stabelements lässt sich dann in flexibler Weise an die Länge des Sockels anpassen. Die Größe des Sockels, der letztendlich als Kühlkörper für die Beleuchtung dient, lässt sich dann wiederum entsprechend den jeweiligen Erfordernissen für die Entwärmung der Beleuchtung in einfacher Weise bestimmen. Der einfachen Befestigung halber für die Leiterplatte ist die Tasche, in die die Leiterplatte zur Befestigung eingesteckt ist, hakenförmig ausgestaltet. Zur Einsparung von weiteren Bauteilen dient das Halteteil gleichzeitig der Zuführung der elektrischen Spannung für das Leuchtmittel. Hierzu ist die Leiterplatte an der an dem einen Ende befindlichen Tasche elektrisch kontaktiert.

Somit ist die zuverlässige Entwärmung des Leuchtmittels über das Halteteil und den Sockel an die Umgebungsluft und/oder an das Hausgerät an sich sichergestellt, was wiederum vorteilhafterweise die Lebensdauer des Leuchtmittels erhöht. Zudem handelt es sich hierbei um eine besonders kompakte Anordnung, die für beengte Einbauverhältnisse der Beleuchtung im Hausgerät geeignet ist. Weitere Ausgestaltungen der Erfindung sind Gegenstand der Unteransprüche.

Am anderen Ende des Halteteils ist der Steck- und/oder Lötanschluss für die einfache Kontaktierung mit der Spannungsversorgung, also zum Anschluss an die elektrische Versorgungsspannung, angeformt. Zweckmäßigerweise ist dann die Leiterplatte mittels zwei Halteteilen elektrisch kontaktiert und/oder mechanisch befestigt. Der Einfachheit halber bietet es dabei an, dass die beiden Halteteile im wesentlichen identisch ausgestaltet sind.

Zum Schutz des Leuchtmittels bietet es sich an, dass ein Deckel auf den Sockel aufgesetzt ist. Der Sockel und der Deckel bilden dann ein Gehäuse für die Beleuchtung. Zweckmäßigerweise kann zum weiteren Schutz an der der Leiterplatte zugewandten Vorderseite eine lichtdurchlässige Schutzkappe aufgesetzt sein, deren Größe in flexibler Art und Weise der Einbausituation im Hausgerät entsprechend angepasst werden kann.

Bevorzugterweise besteht das Leuchtmittel aus einer kostengünstigen sowie langlebigen Leuchtdiode (LED). Der einfachen und/oder automatisierbaren Montage halber bietet es sich an, dass die Leuchtdiode als ein SMD(surface mounted device)-Bauteil auf die Leiterplatte aufgelötet ist. An der Leiterplatte können desweiteren zwei Kontaktflächen zur elektrischen Kontaktierung durch die Halteteile vorgesehen sein. Zwecks Kompaktheit der Beleuchtung ist die Grundfläche der Leiterplatte lediglich unwesentlich größer als diejenige des Leuchtmittels. Hierzu weist die Leiterplatte eine Grundfläche auf, deren Größe im wesentlichen der Summe der Flächen des Leuchtmittels und der Kontaktflächen entspricht.

Der einfachen Herstellbarkeit halber kann das Halteteil als ein Stanz- und/oder Biege-Element ausgebildet sein. Man erhält folglich ein sehr flexibel anpassbares Konzept für die Beleuchtung in unterschiedlichen Hausgeräten.

Eine gute Ausleuchtung des gewünschten Bereichs im Hausgerät ist häufig dadurch gegeben, indem die Leiterplatte im wesentlichen senkrecht zur Längsachse des Halteteils, insbesondere also senkrecht zum Stabelement des Halteteils, angeordnet ist. Falls es jedoch die Einbausituation im Hausgerät erfordert, kann die Leiterplatte auch geneigt zur Längsachse des Halteteils, insbesondere also geneigt zum Stabelement des Halteteils, angeordnet sein. Zweckmäßigerweise besteht das Halteteil aus Metall, womit eine gute Wärmeleitfähigkeit vom Leuchtmittel zu dem als Kühlfläche dienenden Sockel gegeben ist. In kostengünstiger Weise bestehen der Sockel und/oder der Deckel und/oder die Schutzkappe aus Kunststoff. Die ungünstigere Wärmeleitung des Sockels aus Kunststoff lässt sich dabei durch eine Vergrößerung des Sockels, insbesondere in dessen Längsrichtung, in einfacher Weise ausgleichen. Bei dem Kunststoff für den Sockel und/oder den Deckel und/oder die Schutzkappe kann es sich um einen thermoplastischen Kunststoff handeln, womit diese Teile kostengünstig im Spritzgießverfahren herstellbar sind.

Für eine besonders bevorzugte Ausgestaltung der Erfindung ist nachfolgendes festzustellen. Geschaffen ist eine LED-Beleuchtung, bei welcher die LED auf einer kleinen Standard-Leiterplatte mittels eines SMD-Prozesses aufgelötet ist. Diese Leiterplatte besitzt eine Grundfläche, die nur unwesentlich größer als die LED selbst ist und neben den LED-Lötflächen nur zwei Kontaktflächen besitzt, über die die Leiterplatte kontaktiert werden kann. Die Kontaktierung erfolgt über zwei einfache Stanzteile, die jeweils an einem Ende eine Tasche besitzen, in die die Leiterplatte gesteckt und damit kontaktiert werden kann. Am anderen Ende können die Stanzteile zu Steck- und/oder Lötanschlüssen geformt sein. Um eine gute Wärmeableitung zu gewährleisten, werden die Stanzteile zwischen den Kunststoff-Gehäuseteilen so geklemmt, dass ein guter Wärmeübergang vom Stanzteil zu den Gehäuseteilen erfolgen kann.

Die mit der Erfindung erzielten Vorteile bestehen insbesondere in Folgendem:
- Es ist eine gute Entwärmung der LED über die Stanzteile und die Gehäuseteile gegeben. Dadurch ergibt sich gegenüber der bisherigen Beleuchtung eine Temperaturreduzierung an der LED von beispielsweise 20°K. Aufgrund der Verbesserung der Kühlwirkung kann somit das Gehäuse verkleinert und die Beleuchtung kompakter ausgestaltet werden. Es ist damit auch der Einsatz der Beleuchtung in Hausgeräten bei höheren Umgebungstemperaturen möglich. Alternativ ist auch die Verwendung einer kostengünstigeren LED mit geringerer Junction Temperatur für die Beleuchtung ermöglicht.
- Es ist eine einfache Anpassung an verschiedene LED-Typen durch Layout-Änderung der Leiterplatte ermöglicht.
- Durch die flexiblen Gestaltungsmöglichkeiten der Stanzteile sind verschiedene Abstrahlrichtungen für die Wärme und/oder für das Licht des Leuchtmittels entsprechend den Einbaubedingungen realisierbar.
- Es ist ein wasserdichter Aufbau der Beleuchtung möglich, da die Wärmeabfuhr durch direkten Kontakt der Stanzteile mit der Außenwand des Gehäuses erfolgt.
- Die Herstellung der Beleuchtung erfolgt mittels kostengünstiger Standard-Herstellprozesse.
- Die Beleuchtung besitzt kompakte Außenabmessungen.

Ausführungsbeispiele der Erfindung mit verschiedenen Weiterbildungen und Ausgestaltungen sind in den Zeichnungen dargestellt und werden im folgenden näher beschrieben. Es zeigen
- Fig. 1: eine Beleuchtung in perspektivischer Ansicht,
- Fig. 2: die Beleuchtung aus Fig. 1 in Explosionsdarstellung und
- Fig. 3: eine Beleuchtung entsprechend einer weiteren Ausführung.

In Fig. 1 ist eine Beleuchtung 1 für ein Hausgerät zu sehen. Die Beleuchtung 1 findet beispielsweise als Trommelbeleuchtung für die Trommel einer Waschmaschine, eines Wäschetrockners o. dgl. oder als Beleuchtung für einen sonstigen Arbeitsraum in einem Hausgerät Verwendung. Die Beleuchtung 1 besitzt ein Gehäuse 2, das aus einem Sockel 3 sowie einem Deckel 4 besteht. Dabei ist der Deckel 4 auf den Sockel 3 aufgesetzt, wie man anhand von Fig. 2 erkennt. Wie weiter in Fig. 2 zu sehen ist befindet sich im Gehäuse 2 eine Leiterplatte 5, wobei auf der Leiterplatte 5 ein aus einer Leuchtdiode (LED) bestehendes Leuchtmittel 6 angeordnet ist. Im Sockel 3 befindet sich an der Frontseite eine Aussparung 7 für die Aufnahme der Leiterplatte 5. Im Gehäuse 2 befindet sich weiterhin ein metallisches Halteteil 8. Die Leiterplatte 5 ist an dem metallischen Halteteil 8 derart angeordnet, dass ein guter Wärmeleitkontakt zwischen der Leiterplatte 5 und dem Halteteil 8 geschaffen ist. Desweiteren ist das Halteteil 8 derart am Sockel 3 befestigt, und zwar durch Einklemmen des Halteteils 8 in einer korrespondierenden Aufnahme 16 im Sockel 3, dass ein guter Wärmeübergang vom Halteteil 8 zum Sockel 3 geschaffen ist. Somit lässt sich die in dem Leuchtmittel 6 entstehende Verlustwärme in einfacher Weise über die Leiterplatte 5, das Halteteil 8 sowie den als Kühlfläche dienenden Sockel 3 an die Umgebung beziehungsweise an das Hausgeräte-Gehäuse, in dem die Beleuchtung 1 eingebaut ist, abführen. Falls gewünscht kann zur weiteren Verbesserung der Wärmeabfuhr noch zusätzlich ein Kühlkörper am Sockel 3 angeordnet sein, was jedoch nicht weiter gezeigt ist.

Das Halteteil 8 weist an einem Ende eine hakenförmig ausgestaltete Tasche 9 auf, in die die Leiterplatte 5 zur Befestigung eingesteckt ist. Das Halteteil 8 dient gleichzeitig auch der Zuführung der elektrischen Spannung für das Leuchtmittel 6. Hierfür besitzt das Halteteil 8 an der Tasche 9 einen Kontaktzapfen 10, der bei in die Tasche 9 eingesteckter Leiterplatte 5 an einer korrespondierenden Kontaktfläche 17 auf der Leiterplatte 5 zur elektrischen Kontaktierung des Leuchtmittels 6 anliegt. Am anderen Ende des Halteteils 8 ist ein Steck- und/oder Lötanschluss 11 für die elektrische Spannungsversorgung angeformt. Zur Komplettierung der Spannungszuführung ist die Leiterplatte 5 mittels zwei Halteteilen 8, 8', die im wesentlichen identisch gestaltet sind, kontaktiert. Auf die Steck- und/oder Lötanschlüsse 11 ist ein Stecker 12, der zum Anschluss der Beleuchtung 1 an die Versorgungsspannung dient, am Gehäuse 2 ansteckbar. Die beiden Halteteile 8, 8' bewirken auch eine sichere Befestigung der Leiterplatte 5 im Sockel 3. Das Halteteil 8, 8', das ein längliches Stabelement 18 umfasst, mitsamt der an dem einen Ende des Stabelements 18 angeformten Tasche 9, dem Kontaktzapfen 10 sowie dem am anderen Ende des Stabelements 18 angeformten Steck- und/oder Lötanschluss 11 lässt sich als ein Stanz- und/oder Biege-Element herstellen.

Die Leuchtdiode 6 kann als ein SMD(surface mounted device)-Bauteil ausgebildet sein. In diesem Fall ist die Leuchtdiode 6 im SMD-Verfahren auf die Leiterplatte 5 aufgelötet. An der Leiterplatte 5 sind zwei Kontaktflächen 17 zur elektrischen Kontaktierung durch die Halteteile 8, 8' vorgesehen, wobei in Fig. 2 jedoch lediglich eine Kontaktfläche 17 bezeichnet ist. Die Leiterplatte 5 weist dann eine Grundfläche auf, deren Größe im wesentlichen der Summe der Flächen der Leuchtdiode 6 und der Kontaktflächen 17 entspricht. Wie anhand der Fig. 2 zu sehen ist, ist damit die Grundfläche der Leiterplatte 5 lediglich unwesentlich größer als diejenige der Leuchtdiode 6, womit eine sehr kompakt ausgestaltete Beleuchtung 1 ermöglicht ist.

Wie anhand von Fig. 2 zu erkennen ist, ist die Leiterplatte 5 im wesentlichen senkrecht zur Längsachse des Halteteils 8, 8' beziehungsweise des Stabelements 18, wobei die Längsache mit dem Richtungspfeil 15 bezeichnet ist, angeordnet. Bei einer anderen Ausführung, die in Fig. 3 gezeigt ist, ist die Leiterplatte 5 geneigt zur Längsachse des Halteteils 8, 8' oder des Stabelements 18 angeordnet. Diese Ausgestaltung kann zweckmäßig für besondere Beleuchtungssituationen im Hausgerät sein. In diesem Fall ist auch die Aussparung 7 im Sockel mit einer entsprechenden Schräge versehen, sowie die Tasche 9 am Halteteil 8, 8' winklig zur Längsachse 15 des Halteteils 8, 8' angeordnet. Bei der Ausführung nach Fig. 3 ist im übrigen der Steckanschluss am Halteteil 8, 8' nicht abgebogen sondern verläuft entlang der Längsachse 15 des Stabelements 18. In diesem Fall ist dann der Stecker 12 an der Rückseite des Gehäuses 2 ansteckbar, während bei der Ausführung nach Fig. 2 der Stecker 12 von unten an das Gehäuse 2 ansteckbar ist.

Gemäß Fig. 2 ist an der der Leiterplatte 5 zugewandten Vorderseite des Gehäuses 2 eine lichtdurchlässige Schutzkappe 13 aufgesetzt. Bei der Ausführung nach Fig. 3 ist die Schutzkappe 13 und/oder der Deckel 4 korrespondierend zur Neigung der Leiterplatte 5 mit einer Abschrägung 14 versehen. Wie bereits erwähnt, besteht das Halteteil 8, 8' aus Metall, und zwar aus einem Metall mit guter elektrischer Leitfähigkeit sowie guter Wärmeleitfähigkeit. Beispielsweise kann es sich bei dem Metall um Kupfer, Kupfer-Beryllium, Bronze, Messing o. dgl. handeln. Der Sockel 3, der Deckel 4 und die Schutzkappe 13 bestehen aus Kunststoff. Bevorzugt ist hierfür ein thermoplastischer Kunststoff, so dass diese Teile in kostengünstiger Art und Weise mittels Spritzgießen herstellbar sind.

Die Erfindung ist nicht auf die beschriebenen und dargestellten Ausführungsbeispiele beschränkt. Sie umfasst vielmehr auch alle fachmännischen Weiterbildungen im Rahmen der durch die Patentansprüche definierten Erfindung. So kann eine derartige Beleuchtung 1 nicht nur in Hausgeräten sondern auch in sonstigen Geräten mit einer Beleuchtung Verwendung finden.

Bezugszeichen-Liste:
- 1:: Beleuchtung
- 2:: Gehäuse
- 3:: Sockel
- 4:: Deckel
- 5:: Leiterplatte
- 6:: Leuchtmittel / Leuchtdiode
- 7:: Aussparung (im Sockel)
- 8,8':: Halteteil
- 9:: Tasche
- 10:: Kontaktzapfen
- 11:: Steck- und/oder Lötanschluss
- 12:: Stecker
- 13:: Schutzkappe
- 14:: Abschrägung
- 15:: Richtungspfeil (Längsachse von Halteteil)
- 16:: Aufnahme (im Sockel)
- 17:: Kontaktfläche (an Leiterplatte)
- 18:: Stabelement

## Patentansprüche

1. Beleuchtung, insbesondere für einen Arbeitsraum in einem Hausgerät, beispielsweise für die Trommel einer Waschmaschine, eines Wäschetrockners o. dgl., mit einer Leiterplatte (5), mit einem auf der Leiterplatte (5) angeordneten Leuchtmittel (6), und mit einem Sockel (3) für die Aufnahme der Leiterplatte (5), wobei die Leiterplatte (5) an einem Halteteil (8) angeordnet ist, derart dass ein guter Wärmeleitkontakt zwischen der Leiterplatte (5) und dem Halteteil (8) geschaffen ist, wobei das Halteteil (8) derart am Sockel (3) befestigt ist, insbesondere durch Einklemmen am Sockel (3), dass ein guter Wärmeübergang vom Halteteil (8) zum Sockel (3) geschaffen ist, wobei das Halteteil (8) eine Tasche (9) aufweist, in die die Leiterplatte (5) zur Befestigung eingesteckt ist, wobei das Halteteil (8) der Zuführung der elektrischen Spannung für das Leuchtmittel (6) dient, und wobei die Leiterplatte (5) an der Tasche (9) elektrisch kontaktiert ist, **dadurch gekennzeichnet, dass** das Halterteil (8) ein längliches Stabelement (18) umfasst, dass an dem einen Ende des Stabelements (18) die Tasche (9) und an dem anderen Ende des Stabelements (18) ein Steck- und/oder Lötanschluss (11) für den Anschluss an die elektrische Versorgungsspannung angeformt ist, und dass die Tasche (9) hakenförmig ausgestaltet ist.

2. Beleuchtung nach Anspruch 1, **dadurch gekennzeichnet, dass** die Leiterplatte (5) mittels zwei, insbesondere im wesentlichen identisch ausgestalteten, Halteteilen (8, 8') elektrisch kontaktiert und/oder befestigt ist.

3. Beleuchtung nach Anspruch 1 oder 2, **dadurch gekennzeichnet, dass** ein Deckel (4) auf den Sockel (3) aufgesetzt ist, derart dass der Sockel (3) und der Deckel (4) ein Gehäuse (2) für die Beleuchtung (1) bilden, und dass vorzugsweise an der der Leiterplatte (5) zugewandten Vorderseite eine lichtdurchlässige Schutzkappe (13) aufgesetzt ist.

4. Beleuchtung nach Anspruch 1, 2 oder 3, **dadurch gekennzeichnet, dass** das Leuchtmittel (6) aus einer Leuchtdiode (LED) besteht, und dass vorzugsweise die Leuchtdiode (6) als ein SMD(surface mounted device)-Bauteil auf die Leiterplatte (5) aufgelötet ist.

5. Beleuchtung nach einem der Ansprüche 1 bis 4, **dadurch gekennzeichnet, dass** an der Leiterplatte (5) zwei Kontaktflächen (17) zur elektrischen Kontaktierung durch die Halteteile (8, 8') vorgesehen sind, und dass vorzugsweise die Leiterplatte (5) eine Grundfläche aufweist, deren Größe im wesentlichen der Summe der Flächen des Leuchtmittels (6) und der Kontaktflächen (17) entspricht, derart dass die Grundfläche der Leiterplatte (5) lediglich unwesentlich größer als diejenige des Leuchtmittels (6) ist.

6. Beleuchtung nach einem der Ansprüche 1 bis 5, **dadurch gekennzeichnet, dass** das Halteteil (8, 8') als ein Stanz- und/oder Biege-Element ausgebildet ist.

7. Beleuchtung nach einem der Ansprüche 1 bis 6, **dadurch gekennzeichnet, dass** die Leiterplatte (5) im wesentlichen senkrecht zur Längsachse (15) des Halteteils (8, 8'), insbesondere zum Stabelement (18), angeordnet ist.

8. Beleuchtung nach einem der Ansprüche 1 bis 7, **dadurch gekennzeichnet, dass** die Leiterplatte (5) geneigt zur Längsachse (15) des Halteteils (8, 8'), insbesondere zum Stabelement (18), angeordnet ist.

9. Beleuchtung nach einem der Ansprüche 1 bis 8, **dadurch gekennzeichnet, dass** das Halteteil (8, 8') aus Metall besteht, und dass vorzugsweise der Sockel (3) und/oder der Deckel (4) und/oder die Schutzkappe (13) aus Kunststoff, insbesondere aus einem thermoplastischen Kunststoff, bestehen.

## Claims

1. A lighting unit, in particular for a work area in a household appliance, for example, for the drum of a washing machine, of a laundry drier or the like, having a printed circuit board (5), having a lamp (6) arranged on the printed circuit board (5) and having a socket (3) for holding the printed circuit board (5), wherein the printed circuit board (5) is arranged on a holding part (8), in such a way that a good heat conducting contact is established between the printed circuit board (5) and the holding part (8), wherein the holding part (8) is attached to the socket (3), in particular by clamping to the socket (3), in such a way that a good heat transmission is established from the holding part (8) to the socket (3), wherein the holding part (8) has a pocket (9), into which the printed circuit board (5) is inserted for fastening, wherein the holding part (8) is used to supply the electrical voltage for the lamp (6), and wherein the printed circuit board (5) is electrically contacted to the pocket (9), **characterized in that** the holding part (8) comprises an elongated rod element (18), that pocket (9) is formed on the one end of the rod element (18) and a plug connection and/or solder connection (11) is formed on the other end of the rod element (18) for the connection to the electrical supply voltage, and that the pocket (9) is designed hook-shaped.

2. A lighting unit according to Claim 1, **characterized in that** the printed circuit board (5) is electrically contacted and/or fastened by means of two holding parts (8, 8') in particular designed substantially identically.

3. A lighting unit according to Claim 1 or 2, **characterized in that** a lid (4) is placed on the socket (3), in such a way that the socket (3) and the lid (4) form a housing (2) for the lighting unit (1), and that preferably a protective cap (13) permeable to light is placed on the front side facing the printed circuit board (5).

4. A lighting unit according to claim 1, 2 or 3, **characterized in that** the lamp (6) consists of a light-emitting diode (LED), and that preferably the light emitting diode (6) is soldered onto the printed circuit board (5) as a SMD (surface mounted device)-component.

5. A lighting unit according to any one of Claims 1 to 4, **characterized in that** two contact surfaces (17) are provided on the printed circuit board (5) for the electrical contacting by the holding parts (8, 8'), and that preferably the printed circuit board (5) has a base area, the size of which substantially corresponds to the sum of the surfaces of the lamp (6) and the contact surfaces (17), in such a way that the base area of the printed circuit board (5) is only insignificantly larger than that of the lamp (6).

6. A lighting unit according to any one of Claims 1 to 5, **characterized in that** the holding part (8, 8') is designed as a stamping and/or bending element.

7. A lighting unit according to any one of Claims 1 to 6, **characterized in that** the printed circuit board (5) is arranged substantially perpendicular to the longitudinal axis (15) of the holding part (8, 8'), in particular to the rod element (18).

8. A lighting unit according to any one of Claims 1 to 7, **characterized in that** the printed circuit board (5) is arranged tilted towards the longitudinal axis (15) of the holding part (8, 8'), in particular, towards the rod element (18).

9. A lighting unit according to any one of Claims 1 to 8, **characterized in that** the holding part (8, 8') consists of metal, and that preferably the socket (3) and/or the lid (4) and/or the protective cap (13) consist of plastic, in particular of a thermoplastic synthetic material.

## Revendications

1. Éclairage, plus particulièrement pour un espace de travail dans un appareil domestique, par exemple pour le tambour d'un lave-linge, d'un sèche-linge ou autres, avec un circuit imprimé (5), avec un moyen d'éclairage (6) disposé sur le circuit imprimé (5) et avec un socle (3) pour le logement du circuit imprimé (5), le circuit imprimé (5) étant disposé sur une partie de maintien (8), de façon à ce qu'un bon contact de conduction thermique soit établi entre le circuit imprimé (5) et la partie de maintien (8), la partie de maintien (8) étant fixée au socle (3), plus particulièrement par coincement sur le socle (3), de façon à ce qu'un bon transfert thermique soit établi entre la partie de maintien (8) et le socle (3), la partie de maintien (8) comprenant une poche (9) dans laquelle le circuit imprimé (5) est inséré pour sa fixation, la partie de maintien (8) servant à appliquer une tension électrique au moyen d'éclairage (6) et le circuit imprimé (5) étant branché électriquement à la poche (9), **caractérisé en ce que** la partie de maintien (8) comprend un élément de tige oblong (18), **en ce que**, au niveau d'une extrémité de l'élément de tige (18), la poche (9) est moulée et, au niveau de l'autre extrémité de l'élément de tige (18), un raccord d'enfichage et/ou de brasage (11) pour la connexion à la tension d'alimentation électrique est moulé, et **en ce que** la poche (9) présente la forme d'un crochet.

2. Éclairage selon la revendication 1, **caractérisé en ce que** le circuit imprimé (5) est mis en contact électrique et/ou fixé au moyen de deux parties de maintien (8, 8'), plus particulièrement essentiellement identiques.

3. Éclairage selon la revendication 1 ou 2, **caractérisé en ce qu'**un couvercle (4) est posé sur le socle (3), de façon à ce que le socle (3) et le couvercle (4) forment un boîtier (2) pour l'éclairage (1), et **en ce que**, de préférence sur le côté avant orienté vers le circuit imprimé (5), un capuchon de protection transparent (13) soit posé.

4. Éclairage selon la revendication 1, 2 ou 3, **caractérisé en ce que** le moyen d'éclairage (6) est constitué d'une diode électroluminescente (LED) et **en ce que**, de préférence la diode électroluminescente (6) est soudée sur le circuit imprimé (5) comme un composant SMD (surface mounted device).

5. Éclairage selon l'une des revendications 1 à 4, **caractérisé en ce que**, sur le circuit imprimé (5) sont prévues deux surfaces de contact (17) pour la mise en contact électrique par les parties de maintien (8, 8') et **en ce que**, de préférence, le circuit imprimé (5) comprend une surface de base dont la taille correspond essentiellement à la somme des surfaces du moyen d'éclairage (6) et des surfaces de contact (17) de façon à ce que la surface de base du circuit imprimé (5) soit essentiellement supérieure à celle du moyen d'éclairage (6).

6. Éclairage selon l'une des revendications 1 à 5, **caractérisé en ce que** la partie de maintien (8, 8') est conçue comme un élément poinçonné et/ou plié.

7. Éclairage selon l'une des revendications 1 à 6, **caractérisé en ce que** le circuit imprimé (5) est disposé essentiellement perpendiculairement à l'axe longitudinal (15) de la partie de maintien (8, 8'), plus particulièrement à l'élément de tige (18),

8. Éclairage selon l'une des revendications 1 à 7, **caractérisé en ce que** le circuit imprimé (5) est disposé de manière inclinée par rapport à l'axe longitudinal (15) de la partie de maintien (8, 8'), plus particulièrement par rapport à l'élément de tige (18).

9. Éclairage selon l'une des revendications 1 à 7, **caractérisé en ce que** la partie de maintien (8, 8') est constituée de métal et **en ce que**, de préférence, le socle (3) et/ou le couvercle (4) et/ou le capuchon de protection (13) sont constitués de matière plastique, plus particulièrement d'une matière plastique thermoplastique.
